# FASCICULE DE BREVET EUROPEEN

(11) **EP 3 447 591 B1**
(45) Date de publication et mention de la délivrance du brevet: **11.08.2021**
(21) Numéro de dépôt: 18180053.3
(22) Date de dépôt: 27.06.2018
(51) Int. Cl.: G04B 21/10, G04B 21/12, G04B 21/06, G04B 23/02

(54) **SÉLECTEUR DE MODE DE SONNERIE ET DE MÉLODIE POUR MONTRE OU PIÈCE D'HORLOGERIE**
MODUSWAHLSCHALTER FÜR SCHLAGWERK, UND MELODIE FÜR ARMBANDUHR ODER ANDERE UHR
CHIME AND MELODY MODE SELECTOR FOR WATCH OR TIMEPIECE

(30) Priorité: 25.07.2017 EP 17182977
(43) Date de publication de la demande: 27.02.2019
(73) Titulaire: Blancpain SA, 1348 Le Brassus (CH)
(72) Inventeur: Denden, Mehdi, 39220 Les Rousses (FR); Peter, Julien, 1124 Gollion (CH)
(74) Mandataire: ICB SA

(56) Documents cités:
- EP-A1- 1 925 997
- EP-A1- 2 498 146
- EP-A1- 3 136 188
- CH-B1- 706 080

## Description

Domaine de l'invention

L'invention concerne un mécanisme de sonnerie pour montre ou pièce d'horlogerie comportant un mouvement, ledit mécanisme de sonnerie étant apte à fonctionner au passage selon au moins deux modes de sonnerie distincts, et selon au moins deux mélodies distinctes et/ou sur au moins deux jeux de timbres distincts.

L'invention concerne encore une montre comportant un mouvement comportant une sortie de déclenchement de sonnerie au passage par le mouvement, ce mouvement étant agencé pour entraîner au moins un mobile de référence, et cette montre comporte au moins un tel mécanisme de sonnerie.

L'invention concerne encore une pièce d'horlogerie comportant un mouvement comportant une sortie de déclenchement de sonnerie au passage par le mouvement, ce mouvement étant agencé pour entraîner au moins un mobile de référence, et la pièce d'horlogerie comporte au moins un tel mécanisme de sonnerie.

L'invention concerne le domaine des mécanismes de sonnerie pour montres, pièces d'horlogerie ou boîtes à musique.

### Arrière-plan de l'invention

Les mécanismes de sonnerie d'horlogerie sont de grandes complications, complexes autant par le nombre et la complexité des cinématiques de leurs composants, que selon les modes de fonctionnement dont ils sont capables. La sélection parmi différents modes de sonnerie est en elle-même une complication supplémentaire, qui met en oeuvre des composants coûteux, tels que roues à colonnes ou similaire, et qui consomme un volume conséquent à l'intérieur de la boîte de la montre ou de la pièce d'horlogerie, boîte qui possède souvent un crantage pour cette fonction de sélection. L'interface entre le mécanisme de sélection et l'extérieur de la boîte doit, encore, bénéficier d'une étanchéité particulière. La gestion des sécurités entre les différents modes est toujours délicate.

Ces mécanismes se compliquent encore pour la sélection d'un nombre encore supérieur de modes distincts, en particulier quand il s'agit de différencier le jeu de différentes mélodies, pouvant par exemple servir à différencier les quarts sonnés, ou le jeu de différents timbres, comme dans le brevet EP2947523B1 du même déposant, d'intégrer un mécanisme de réveil selon la demande EP15190808.4 du même déposant, un mécanisme de sécurité de sélection et/ou de déclenchement de sonnerie ou de mélodie selon la demande EP15168700.1 du même déposant, un mécanisme de sélection de mélodie à levée débrayable selon la demande EP3136188 A1 du même déposant, ou encore une sonnerie à carillon selon la demande EP16206572.6 du même déposant.

Le brevet CH706080B1 au nom de PATEK PHILIPPE décrit une pièce d'horlogerie comportant une boîte renfermant un mouvement horloger mécanique, comportant un mécanisme de sonnerie à répétition pouvant être déclenché automatiquement par le mouvement horloger mécanique dans lequel le mécanisme de sonnerie comporte une bascule de déclenchement munie d'un cliquet monté pivotant sur cette bascule de déclenchement et prévu pour venir en prise avec la denture d'un rochet de détente que comporte la fusée du mécanisme de sonnerie de sorte que, en déclenchement automatique, un écrou entraîné par le rouage de minuterie du mouvement, de préférence solidaire de la chaussée du mouvement horloger, provoque le pivotement de la bascule de déclenchement vers le rochet de détente, et que lors de la chute de la bascule de déclenchement le bec du cliquet entraîne le rochet de détente en rotation; le mécanisme de sonnerie comportant un mécanisme de sélection du mode de sonnerie. Ce mécanisme de sélection du mode de sonnerie comporte un organe de manœuvre accessible de l'extérieur de la pièce d'horlogerie formé d'un curseur monté coulissant dans un mouvement de va-et-vient sur la périphérie de la boîte de la pièce d'horlogerie entre au moins deux positions correspondant l'une à un mode sonnerie et l'autre au mode silence.

La demande EP 1925997 A1 au nom de CHRISTOPHE CLARET décrit un mécanisme de sonnerie comportant une source d'énergie pour entraîner des râteaux et un rouage reliant la source d'énergie à un organe régulateur, les râteaux étant reliés cinématiquement à la source d'énergie par l'intermédiaire d'un dispositif d'entraînement de sonnerie disposé dans le rouage et actionné par un organe de commande, lesdits râteaux étant destinés à coopérer avec des limaçons pour prendre une information sur le temps courant, caractérisé en ce que l'organe de commande est un arbre à cames doté d'au moins une came coopérant avec le dispositif d'entraînement par l'intermédiaire d'au moins un élément de liaison et d'au moins un mobile d'entraînement pour le faire pivoter lors du déclenchement de la sonnerie.

La demande EP 2498146 A1 au nom de MONTRES BREGUET décrit un mécanisme de déclenchement d'un signal sonore dit sonnerie secondaire pour une pièce d'horlogerie, laquelle comporte au moins un mouvement horloger, et, d'une part au moins un mécanisme de commande de sonnerie secondaire agencé pour déclencher une sonnerie secondaire à un instant particulier lié à un préréglage, ou/et à la réception d'un signal, ou/et au franchissement d'un seuil de valeur pour un paramètre physique, et d'autre part au moins un mécanisme de sonnerie ou de grande sonnerie ou de répétition minutes commandé par des moyens de commande de sonnerie principale agencés pour déclencher une sonnerie principale à des instants programmés par ledit mouvement horloger, ou à la demande. Ce mécanisme de déclenchement de sonnerie secondaire comporte un mécanisme d'embrayage agencé pour, audit instant particulier déclenchant ledit mécanisme de commande de sonnerie secondaire, interdire l'exécution d'une sonnerie principale par débrayage desdits moyens de commande de sonnerie principale , et déclencher un signal de sonnerie secondaire par embrayage d'au moins une partie dudit mécanisme de sonnerie ou de grande sonnerie ou de répétition minutes, et encore agencé pour, hors dudit instant particulier déclenchant ledit mécanisme de commande de sonnerie secondaire et après l'exécution de ladite sonnerie secondaire liée audit instant particulier déclenchant ledit mécanisme de commande de sonnerie secondaire, autoriser le fonctionnement d'une sonnerie principale par embrayage desdits moyens de commande de sonnerie principale, et déclencher une sonnerie principale par embrayage dudit mécanisme de sonnerie ou de grande sonnerie ou de répétition minutes.

### Résumé de l'invention

L'invention se propose de réaliser la sélection de modes de sonnerie ainsi que des mélodies et/ou des jeux de timbres mis en œuvre pour ces sonneries, de façon simple et fiable, et compatible avec la mise en place de sécurités efficaces et de complexité moyenne.

A cet effet, l'invention concerne un mécanisme de sonnerie selon la revendication 1.

L'invention concerne encore une montre comportant un mouvement comportant une sortie de déclenchement de sonnerie au passage par le mouvement, ce mouvement étant agencé pour entraîner au moins un mobile de référence, et la montre comporte au moins un tel mécanisme de sonnerie.

L'invention concerne encore une pièce d'horlogerie comportant un mouvement comportant une sortie de déclenchement de sonnerie au passage par le mouvement, ce mouvement étant agencé pour entraîner au moins un mobile de référence, et la pièce d'horlogerie comporte au moins un tel mécanisme de sonnerie.

### Description sommaire des dessins

D'autres caractéristiques et avantages de l'invention apparaîtront à la lecture de la description détaillée qui va suivre, en référence aux dessins annexés, où :
- les figures 1 à 8 représentent deux à deux, de façon schématisée, et en vue en plan, le mécanisme de sonnerie selon l'invention dans la même position, les figures impaires du côté recto, et les figures paires du côté verso ; tous les composants n'y sont pas représentés, seuls sont visibles ceux qui sont indispensables à l'exécution de la fonction illustrée :
- les figures 1 et 2 représentent le mécanisme de sonnerie selon l'invention dans un mode de petite sonnerie ;
- les figures 3 et 4 représentent le mécanisme de sonnerie selon l'invention dans un mode de grande sonnerie ;
- les figures 5 et 6 représentent le mécanisme de sonnerie selon l'invention dans un mode silence ;
- les figures 7 et 8 représentent le mécanisme de sonnerie selon l'invention avec un arrêtage en mode de grande sonnerie ;
- les figures 9 et 10 représentent le mécanisme de sonnerie selon l'invention avec un arrêtage en mode silence ;
- la figure 11 est un détail de la figure 9 ;
- la figure 12 est une représentation schématisée, en panoplie, et en plan, recto-verso, des principaux composants du mécanisme de sonnerie selon l'ivention ;
- les figures 13 à 18 représentent de façon similaire aux figures 1 à 8, une première variante de mécanisme de sonnerie combinant une sélection de sonnerie et une sélection de mode selon l'invention, permettant de jouer une première mélodie dans le mode petite sonnerie, et une deuxième mélodie différente de la première mélodie dans le mode grande sonnerie:
- les figures 13 et 14 représentent le mécanisme de sonnerie selon l'invention dans un mode de petite sonnerie avec la première mélodie;
- les figures 15 et 16 représentent le mécanisme de sonnerie selon l'invention dans un mode de grande sonnerie avec la deuxième mélodie;
- les figures 17 et 18 représentent le mécanisme de sonnerie selon l'invention dans un mode silence, avec la possibilité d'enclencher la deuxième mélodie par la commande de répétition minutes;
- la figure 19 est une représentation schématisée, en panoplie, et en plan, recto-verso, des principaux composants du mécanisme de sonnerie de cette première variante;
- les figures 20 à 29 représentent de façon similaire aux figures 13 à 18, une deuxième variante de mécanisme de sonnerie combinant une sélection de sonnerie et une sélection de mode, permettant de jouer l'une ou l'autre de la première mélodie ou la deuxième mélodie, dans chaque mode de sonnerie :
- les figures 20 et 21 représentent ce mécanisme de sonnerie dans un mode de petite sonnerie avec la première mélodie;
- les figures 22 et 23 représentent ce mécanisme de sonnerie dans un mode de petite sonnerie avec la deuxième mélodie;
- les figures 24 et 25 représentent ce mécanisme de sonnerie dans un mode de grande sonnerie avec la première mélodie;
- les figures 26 et 27 représentent ce mécanisme de sonnerie dans un mode de grande sonnerie avec la deuxième mélodie;
- les figures 28 et 29 représentent ce mécanisme de sonnerie dans un mode silence, avec la possibilité d'enclencher la première mélodie par la commande de répétition minutes;
- la figure 30 est une représentation schématisée, en panoplie, et en plan, recto-verso, des principaux composants du mécanisme de sonnerie de cette deuxième variante;
- la figure 31 est un schéma-blocs qui représente une montre comportant un mécanisme de sonnerie selon l'invention ;
- la figure 32 est un schéma-blocs qui représente une pièce d'horlogerie à musique comportant un mécanisme de sonnerie selon l'invention.

### Description détaillée des modes de réalisation préférés

L'invention concerne une montre 1000 ou une pièce d'horlogerie 2000, comportant au moins un mécanisme de sonnerie 100 particulier. Une telle pièce d'horlogerie 2000 peut être une boîte à musique, ou comporter une boîte à musique.

L'ouvrage de François LECOULTRE « Les montres compliquées », Editions horlogères, Bienne (Suisse), 1985, ISBN 2-88175-000-1, expose de façon détaillée les mécanismes de base constitutifs des mécanismes de sonnerie, aux pages 97 à 205, sous différents chapitres :
- sonneries,
- répétition antique,
- répétition à quarts moderne,
- répétition simplifiée,
- répétition demi-quarts,
- répétition demi-quarts Breguet,
- répétition cinq minutes,
- répétition à minutes,
- grande sonnerie.
Sauf nécessité, ces mécanismes de base ne seront pas repris ici en détail, le spécialiste des sonneries saura en retrouver la constitution dans cet ouvrage de référence universel, en particulier dans les deux derniers chapitres cités ci-dessus.

Le mécanisme de sonnerie 100 selon l'invention comporte, de façon classique, au moins un mobile de référence 1, et de préférence une pluralité de mobiles de référence 1, comportant les limaçons et/ou étoiles de référence temporelle, et notamment un limaçon des minutes, un limaçon des quarts, un limaçon des heures 190.

Ce mécanisme de sonnerie 100 comporte encore au moins un mobile entraîneur de sonnerie 2, tel qu'exposé notamment au chapitre « grande sonnerie » de l'ouvrage « Les montres compliquées » et visible notamment en figure 40 de cet ouvrage. Ce mobile entraîneur de sonnerie 2 comporte classiquement un rochet de détente 22 et un pignon de crémaillère 24.

Le mécanisme de sonnerie 100 est apte à fonctionner au passage selon au moins deux modes de sonnerie distincts, et selon au moins deux mélodies distinctes et/ou sur au moins deux jeux de timbres distincts.

Selon l'invention, ce mécanisme de sonnerie 100 comporte un mécanisme sélecteur de mode 9, qui est combiné avec un mécanisme sélecteur de mélodie et/ou de timbre. Ce mécanisme sélecteur de mode 9 comporte plus particulièrement un sélecteur de mode 96 accessible à l'utilisateur pour lui permettre de choisir le mode de sonnerie à utiliser, et au moins un moyen de sélection de mélodie ou de jeu de timbres commandé par le mouvement 200 pour une sonnerie au passage, et/ou accessible à l'utilisateur pour la sélection d'une sonnerie et/ou d'un jeu de timbres, pour l'exécution des sonneries au passage ou pour la répétition minutes quand le mécanisme de sonnerie 100 comporte un mécanisme de répétition minutes.

Plus particulièrement, le mécanisme de sonnerie 100 comporte au moins un moyen de sélection de mélodie ou de jeu de timbres 103, 104, qui est distinct du sélecteur de mode 96.

Le mécanisme de sonnerie 100 coopère avec un mouvement 200, qui entraîne le ou les mobiles de référence 1, et dont une sortie 3 particulière est illustrée sur les figures, sous la forme non limitative d'une étoile 130 de déclenchement de sonnerie par le mouvement, ajustée sur une chaussée, et comportant quatre dents, de façon à pouvoir soulever, à chaque quart d'heure, une bascule intermédiaire de déclenchement par le mouvement, dénommée ci-après levée 70.

Le mécanisme de sonnerie 100 comporte au moins une pièce pivotante, qui est agencée pour coopérer indirectement, par l'intermédiaire de cette levée 70, avec la sortie 3 du mouvement 200, et notamment comporte un palpeur de lecture d'un tel mobile de référence 1 et un râteau d'entraînement du pignon de crémaillère 24. Une de ces pièces pivotantes est une pièce des heures 20 agencée pour coopérer avec le limaçon des heures 190. Le mécanisme de sonnerie 100 comporte encore un cliquet principal 85, qui est agencé pour être mis en mouvement lors de chaque sonnerie au passage, et pour venir entraîner, quand c'est possible, le rochet de détente 22.

Le mécanisme de sonnerie 100 selon l'invention comporte tout ou partie des modes de sonnerie principaux : grande sonnerie, petite sonnerie, réveil, silence, et comporte plus particulièrement un mécanisme de répétition, notamment un mécanisme de répétition à minutes, tel qu'exposé notamment au chapitre «répétition à minutes» de l'ouvrage « Les montres compliquées ».

La variante non limitative illustrée par les figures comporte trois modes de sonnerie : grande sonnerie (GS), petite sonnerie (PS), silence (S), et une répétition à minutes. Ce mécanisme de répétition à minutes comporte notamment une pièce des heures 20, agencée pour coopérer, avec un palpeur 29 qu'il comporte, avec un limaçon des heures 190.

Selon l'invention, le mécanisme de sonnerie 100 comporte un mécanisme sélecteur de mode 9. Ce mécanisme sélecteur de mode 9 comporte un sélecteur de mode 96 accessible à l'utilisateur pour lui permettre de choisir le mode de sonnerie à utiliser, et qui commande la position angulaire d'au moins une came 90.

Dans une variante, le mécanisme sélecteur de mode 9 comporte au moins une came 90, qui peut comporter autant de positions particulières que de modes attribuables au mécanisme de sonnerie comme dans la variante illustrée par les figures, ou qui est comporte des positions propres à seulement certains de ces modes. La variante illustrée représente une came 90 plate, qui comporte trois encoches correspondant chacune à un des modes sélectionnables: 93 petite sonnerie, 94 grande sonnerie, 95 silence. Plus particulièrement, les encoches correspondent à dos crans d'amplitude variable, nécessitant un effort croissant dans un des deux sens de manœuvre. Plus particulièrement, un cran particulier, par exemple un cran au centre, est plus important que ceux d'extrémité, de façon à assurer une sécurité en évitant à l'utilisateur de passer inopinément d'un mode de sonnerie à un autre.

La came 90 occupe des positions particulières pour les différents modes. Cette came 90 comporte un profil extérieur 98 continu d'appui de palpeur, qui est agencé pour coopérer avec un bec 61 que comporte une bascule de silence 60. Ce profil extérieur 98 comporte une zone de plus grand rayon 98S correspondant au mode silence, qui est agencée pour orienter la bascule de silence 60 dans une position où un bras principal 64 de la bascule de silence 60 éloigne le cliquet principal 85 du rochet de détente 22, pour assurer la désactivation de toute sonnerie au passage, en mode silence, tel que visible sur la figure 5.

On comprend que l'invention se prête à la sélection d'un nombre encore supérieur de modes distincts, en particulier quand il s'agit de différencier le jeu de différentes mélodies, pouvant par exemple servir à différencier les quarts sonnés, ou le jeu de différents timbres, comme dans le brevet EP2947523B1 du même déposant, d'intégrer un mécanisme de réveil selon la demande EP15190808.4 du même déposant, un mécanisme de sécurité de sélection et/ou de déclenchement de sonnerie ou de mélodie selon la demande EP15168700.1 du même déposant, un mécanisme de sélection de mélodie à levée débrayable selon la demande EP15183110.4 du même déposant, ou encore une sonnerie à carillon selon la demande EP16206572.6 du même déposant.

La came 90 peut ainsi comporter de multiples crans : GS mélodie A, GS mélodie B, PS mélodie A, PS mélodie B, S, et/ou encore : GS timbre A, GS timbre B, PS timbre A, PS timbre B, S. Quand les modes à différencier sont trop nombreux pour une came unique, le mécanisme sélecteur de mode 9 peut comporter une pluralité de cames 90, notamment superposées, chacune d'elles pouvant concerner certains de ces modes, par exemple avec une mélodie particulière, ou un timbre particulier, ou autre.

Un tel agencement permet, en particulier, de distinguer les modes de sonnerie par les mélodies jouées, et/ou par les timbres utilisés. Par exemple, le mode grande sonnerie correspond à une première mélodie et/ou un premier jeu de timbres, et le mode petite sonnerie correspond à une deuxième mélodie et/ou un deuxième jeu de timbres.

On comprend que différentes cames 90 peuvent être superposées, notamment coaxiales, ou juxtaposées dans un plan, et notamment enchaînées les unes aux autres.

Outre la sélection de mode, destinée à assurer que seul un mode choisi par l'utilisateur est mis en oeuvre par le mécanisme de sonnerie 100, le mécanisme sélecteur de mode 9 assure la désactivation de la sonnerie en mode silence, en éloignant les cliquets du mobile entraîneur de sonnerie 2, et permet d'empêcher l'accès de la pièce des heures au limaçon correspondant.

De façon particulière, le mécanisme de sonnerie 100 comporte une répétition à minutes avec une commande de répétition minutes 4 comportant un cliquet de répétition 40, lequel est agencé pour entraîner le rochet de détente 22 après une lecture effectuée par ladite pièce des heures 20 sur le limaçon des heures 190. Et, dans le mode silence, le bras principal 64 de la bascule de silence 60 autorise l'accès du cliquet de répétition 40 au rochet de détente 22, tant que l'énergie disponible est suffisante pour l'exécution d'une sonnerie complète.

Dans une exécution particulière, le mécanisme de sonnerie 100 comporte un mode de grande sonnerie pour la sonnerie au passage de chaque heure, et de chaque quart d'heure avec la répétition de sonnerie de l'heure au quart d'heure, et un mode de petite sonnerie pour la sonnerie au passage de chaque heure, et de chaque quart d'heure sans la répétition de sonnerie de l'heure au quart d'heure. Le mécanisme de sonnerie 100 comporte alors une bascule de petite sonnerie 80, qui est agencée pour coopérer en appui sur une goupille de came 97 que comporte la came 90 du mécanisme sélecteur de mode 9) pour, quand le mode de petite sonnerie est sélectionné, orienter la bascule de petite sonnerie 80 dans une position dans laquelle celle-ci interdit le passage de la pièce des heures 20 vers le limaçon des heures 190, pour empêcher la sonnerie des heures aux quarts d'heure.

Quand, dans ce même agencement, le mode de grande sonnerie est sélectionné, la goupille de came 97 oriente la bascule de petite sonnerie 80 dans une autre position dans laquelle celle-ci autorise le passage de la pièce des heures 20 vers le limaçon des heures 190, pour autoriser la sonnerie au passage des heures aux quarts d'heure.

Pour différencier la sonnerie au passage des heures et des quarts d'heure, le mécanisme de sonnerie 100 comporte avantageusement, coaxiale à une étoile 130 de quatre entraînée par la sortie 3 et qui est agencée pour déclencher au passage les sonneries aux quarts d'heure, une came d'heure 131 en forme de larme, comportant une pointe 132 qui est agencée pour soulever la bascule de petite sonnerie 80, et autoriser le passage de la pièce des heures 20 vers le limaçon des heures 190.

Le fonctionnement du mécanisme sélecteur de mode 9 n'entrave pas le fonctionnement de la répétition à minutes, et notamment en mode silence, sauf quand, de façon avantageuse, le mécanisme de sonnerie 100 comporte une fonction particulière d'arrêtage agencée pour prévenir l'exécution de toute sonnerie si la quantité d'énergie disponible est insuffisante pour en assurer l'exécution complète: le mécanisme de sonnerie 100 comporte alors avantageusement un mécanisme d'arrêtage 5, qui est agencé pour empêcher l'exécution de toute sonnerie, afin de prévenir le risque que présente l'arrêt de certains mobiles dans des positions intermédiaires, susceptibles d'entraîner des collisions lors d'un redémarrage. Dans le seul cas où la fonction d'arrêtage est efficiente, le fonctionnement de la répétition à minutes est aussi interdit.

Ce mécanisme d'arrêtage 5 est agencé pour faire pivoter une bascule d'inversion de sonnerie 59 quand l'énergie disponible est insuffisante pour l'exécution d'une sonnerie complète. Cette bascule d'inversion de sonnerie 59 commande le pivotement d'un levier de débrayage de sonnerie 55, qui est agencé pour empêcher l'accès du cliquet de répétition 40 au rochet de détente 22 quand l'énergie disponible est insuffisante pour l'exécution d'une sonnerie complète, et pour éloigner le cliquet principal 85 du rochet de détente 22 quand l'énergie disponible est insuffisante pour l'exécution d'une sonnerie complète.

Le mécanisme sélecteur de mode 9 est de préférence conçu pour s'affranchir du crantage sur la boîte de montre, usuel dans l'art antérieur: à cet effet, un levier sélecteur de mode 96 commande avantageusement, notamment par une liaison articulée tel que visible sur les figures, le pivotement de la came 90, ou des cames 90 quand il y en a plusieurs. Plus particulièrement, un sautoir de came 91, associé à un ressort de sautoir de came 92 pour son maintien en position, comporte un doigt de sélecteur 99, qui coopère avec un des crans de la came 90. Ce sautoir 91 et son ressort 92 ont une double fonction : assurer la sensation de passage des crans pour l'utilisateur, et la certitude d'achever la manœuvre de sélection, avec un retour dans une position franche correspondant à l'un des modes, et jamais à une position intermédiaire. De façon avantageuse, le ressort 92 est surdimensionné pour assurer la sécurisation, et en particulier pour vaincre les efforts de friction du joint dans la boîte de montre.

Cette came 90 comporte encore une goupille de came 97, qui est agencée pour constituer une butée pour une bascule de petite sonnerie 80, dont la fonction est exposée plus loin. En-dehors des crans de sélection de mode, la came 90 comporte avantageusement un profil extérieur 98 continu et comportant au moins deux zones d'appui de palpeur, agencées pour coopérer avec un bec 61 que comporte une bascule de silence 60: une zone de plus grand rayon 98S correspondant à un mode silence, et une zone de plus faible rayon 98AGS correspondant à un arrêtage en mode grande sonnerie, quand la fonction d'arrêtage et le mode grande sonnerie existent.

Le mécanisme de sélection de mode 9 est utilisable pour différents mécanismes de sonnerie. Ses interactions avec les composants classiques d'un mécanisme de sonnerie 100 comportant un mécanisme de répétition à minutes sont illustrées dans un agencement particulier qui est détaillé ci-après, l'homme du métier, spécialiste des sonneries pour montres ou pièces d'horlogerie mécaniques, saura les transposer à des mécanismes présentant des variantes.

Ce mécanisme de sonnerie 100 est tout d'abord exposé sans mécanisme d'arrêtage.

Les figures 1 et 2 montrent le sélecteur de mode 9 dans la position d'indexage correspondant au cran 93 PS de la petite sonnerie, qui sonne les heures pleines au passage, et les quarts d'heure seuls au passage. La pièce des quarts et le limaçon des quarts usuels ne sont pas représentés, de façon à simplifier l'exposé du fonctionnement.

L'étoile 130, agencée à proximité des mobiles des références 1, est agencée pour venir coopérer, chaque quart d'heure, avec un bec 72, notamment élastique, que comporte la levée 70 de déclenchement de sonnerie.

Cette pièce des heures 20 comporte un palpeur 29 agencé pour palper un limaçon des heures 190, et un râteau 25 agencé pour coopérer avec un pignon de crémaillère 24 que comporte un mobile entraîneur de sonnerie 2. Cette pièce des heures 20 comporte encore, en retrait par rapport au palpeur 29, une nervure 23 qui est terminée, du même côté que le palpeur 29, par un plat 27 d'appui de butée.

Le mobile entraîneur de sonnerie 2 comporte quant à lui, de façon classique, un rochet de détente 22, avec lequel est agencé pour coopérer, ou bien un cliquet principal de sonnerie 85, ou bien un cliquet de déclenchement de répétition minutes 40, muni d'une goupille 41, et que comporte une commande de répétition minutes 4, où ce dernier cliquet 40 coopère avec un ressort 43.

Le pivotement de la levée 70 de déclenchement de sonnerie entraîne le pivotement d'une bascule de déclenchement 50 par le mouvement, qui porte un ressort de poussée 52 qui prend appui sur le cliquet principal de sonnerie 85, que porte également la bascule de déclenchement 50.

Une bascule de petite sonnerie 80 de type classique porte une goupille de butée 82. Cette bascule de petite sonnerie 80, rappelée par un ressort de débrayage 83 fixé à une platine, comporte un bec de débrayage 81, qui est agencé pour prendre appui sur la goupille de came 97, que comporte la came 90.

La bascule de petite sonnerie 80 fait face à la pièce des heures 20 pendant la course angulaire de cette dernière, et la goupille de butée 82 est au niveau de la nervure 23 de la pièce des heures 20, sur le même rayon, ce qui lui permet de coopérer en appui de butée avec le plat 27 de la pièce des heures 20, et d'immobiliser cette dernière en l'empêchant d'atteindre le limaçon des heures 190, de façon à ne pas répéter la sonnerie des heures à chaque quart, selon le fonctionnement propre au mode de petite sonnerie.

De façon à assurer la sonnerie de l'heure à l'heure pleine, l'étoile 130 est solidaire d'une came d'heure 131 en forme de larme, dont la pointe 132 est agencée pour soulever la bascule de petite sonnerie 80, et donc sa goupille de butée 82, pour laisser le passage au palpeur 29 de la pièce des heures 20 pour effectuer sa lecture sur le limaçon des heures 190.

Les figures 3 et 4 montrent le sélecteur de mode 9 dans la position d'indexage correspondant au cran 94 GS de la grande sonnerie, qui sonne les heures pleines au passage, et à la fois l'heure et les quarts d'heure au passage. La pièce des quarts et le limaçon des quarts usuels ne sont pas représentés. L'appui de la goupille de came 97 sur la bascule de petite sonnerie 80 se fait à plus grande distance de l'extrémité du bec de débrayage 81 que dans le cas de la petite sonnerie, et de ce fait la goupille de butée 82 n'est plus au niveau de la nervure 23, ni du plat 27 de la pièce des heures 20, mais est au niveau du dégagement 28, ce qui permet à la pièces des heures 20 de pivoter librement vers le limaçon des heures 190 à chaque quart d'heure.

Pour le fonctionnement en mode silence, le mécanisme de sonnerie 100 comporte un isolateur de grande sonnerie et de petite sonnerie, ci-après dénommé bascule de silence 60, laquelle comporte à une première extrémité un bec de lecture 61 agencé pour coopérer avec une des zones périphériques 98 de la came de sélection de mode 90, et à une deuxième extrémité 62 un bras principal 64, qui est agencé pour arrêter une goupille de cliquet principal 86, que comporte le cliquet principal de sonnerie 85. Cette bascule de silence 60 comporte, dans sa partie médiane à proximité de son pivot, une goupille de silence 63.

Le ressort 65 contraint la bascule de silence 60 par l'intermédiaire de la goupille 63, pour cette bascule soit toujours en contact avec la came 90 par son bec 61. Lorsque le mode sélectionné est le mode silence, cette bascule de silence 60 pivote et sa partie 62 vient déconnecter le cliquet 85 du rochet 22. La goupille de came 97 est en contact avec le bec de débrayage 81 de la bascule de petite sonnerie 80. Lors d'une répétition minute (en mode petite sonnerie), une bascule non représentée sur les figures fait le lien entre la commande 4 et la lumière de bascule 80, afin que le râteau des heures 20 puisse tomber sur le limaçon des heures 190 de la pièce 1.

Cette bascule de silence 60 est visible sur les figures 5 à 11, qui comportent aussi un mécanisme d'arrêtage 5, qui comporte essentiellement un levier de débrayage de sonnerie 55. Le mécanisme de sonnerie 100 comporte ainsi, partiellement superposés, la bascule de silence 60 et le levier de débrayage de sonnerie 55, qui sont chacun agencé pour entraver l'accès d'un cliquet particulier au rochet 22 du mobile entraîneur de sonnerie 2. En effet, le levier de débrayage de sonnerie 55 comporte un bras d'arrêtage 56, qui est agencé pour arrêter une goupille de cliquet de répétition 41, que comporte un cliquet de déclenchement de répétition minutes 40, de la commande de répétition à minutes 4.

Les figures 5 et 6 montrent le sélecteur de mode 9 dans la position d'indexage correspondant au cran 95S du mode silence, dans lequel la petite sonnerie et la grande sonnerie sont débrayées, mais où la manœuvre de la répétition minutes est autorisée. Le bec de lecture 61 de la bascule de silence 60 est en appui sur le plus grand rayon 98S de la portée périphérique 98 de la came 90, et, de ce fait, d'une part la bascule de petite sonnerie 80 est arrêtée par la goupille de came 97 par le ressort 67, et, d'autre part, le bras principal 64 de la bascule de silence 60 est dans sa position la plus éloignée du mobile entraîneur de sonnerie 2, et arrête la goupille de cliquet principal 86. En revanche, le levier de débrayage de sonnerie 55 est très proche du mobile entraîneur de sonnerie 2, puisque rien ne s'oppose à cette position extrême, et de ce fait le cliquet de déclenchement de répétition minutes 40 n'est pas entravé et peut accéder au rochet de détente 22, et la répétition minutes peut donc être lancée à volonté par l'utilisateur.

Les figures 7 et 8 illustrent l'arrêtage en mode grande sonnerie, et montrent le sélecteur de mode 9 dans la position d'indexage correspondant au cran 94GS de la grande sonnerie. Le mécanisme d'arrêtage 5 est agencé pour débrayer tous les cliquets, quand la quantité d'énergie disponible, au niveau du ou des barillets ou similaire, est insuffisante. Cette fois, le bec de lecture 61 de la bascule de silence 60 est en appui sur le plus faible rayon 98AGS de la portée périphérique 98 de la came 90, et, à sa deuxième extrémité 62 le bras principal 64 de la bascule de silence 60 est dans sa position la plus proche du mobile entraîneur de sonnerie 2, et ne peut pas arrêter la goupille de cliquet principal 86. En revanche, le levier de débrayage de sonnerie 55 est dans sa position la plus éloignée du mobile entraîneur de sonnerie 2, et de ce fait entrave à la fois la goupille principale 86 du cliquet principal 85 et la goupille de cliquet de répétition 41, donc le cliquet principal 85 et le cliquet de déclenchement de répétition minutes 40 sont entravés et ne peuvent accéder au rochet de détente 22. La répétition minutes ne peut pas être activée par l'utilisateur. Aucune sonnerie ne peut donc être lancée. Rien ne s'oppose à une manœuvre du levier de sélection de mode 96 dans une autre position.

Les figures 9 à 11 illustrent l'arrêtage en mode silence, et montrent le sélecteur de mode 9 dans la position d'indexage correspondant au cran 95S du mode silence. Ce figures montrent une targette de manœuvre 59 pour la commande articulée de le levier de débrayage de sonnerie 55. Le bec de lecture 61 de la bascule de silence 60 est en appui sur le plus grand rayon 98S de la portée périphérique 98 de la came 90, et le bras principal 64 de la bascule de silence 60 est dans sa position la plus éloignée du mobile entraîneur de sonnerie 2, et arrête la goupille de cliquet principal 86. Le levier de débrayage de sonnerie 55 est aussi dans sa position la plus éloignée du mobile entraîneur de sonnerie 2, et entrave la goupille de cliquet de répétition 41. Donc le cliquet principal 85 et le cliquet de déclenchement de répétition minutes 40 sont entravés et ne peuvent accéder au rochet de détente 22.

On comprend que l'arrêtage n'est actif que dans le seul cas où il n'y a plus assez d'énergie, et que, sinon, ce mécanisme d'arrêtage est débrayé.

Les figures 13 à 19 illustrent une première variante de mécanisme de sonnerie combinant une sélection de sonnerie et une sélection de mode selon l'invention, permettant de jouer une première mélodie dans le mode petite sonnerie, et une deuxième mélodie différente de la première mélodie dans le mode grande sonnerie.

Les figures 20 à 29 illustrent une deuxième variante de mécanisme de sonnerie combinant une sélection de sonnerie et une sélection de mode, permettant de jouer l'une ou l'autre de la première mélodie ou la deuxième mélodie, dans chaque mode de sonnerie.

On comprend que la seule limitation est celle de l'encombrement à l'intérieur de la montre ou de la pièce d'horlogerie à musique : ces première et deuxième variantes sont présentées ici avec chacune deux mélodies, mais on comprend que le mécanisme de sonnerie pourrait jouer davantage de mélodies, ou encore différencier les mélodies sur des jeux différents de timbres ou de gongs, en combinaison avec les enseignements du brevet EP2947523B1 du même déposant, et des demandes EP15190808.4, EP15168700.1, EP15183110.4, et EP16206572.6 du même déposant, dont le détail n'est pas repris ici. De la même façon, la sélection de mode peut être effectuée par des cames coaxiales et/ou des cames juxtaposées dans un plan.

L'invention est exposée ci-après avec le cas particulier d'une première mélodie et d'une deuxième mélodie, elle est évidemment applicable à un nombre supérieur de mélodies, ou à la sélection de jeux de timbres particuliers à la place ou en complément des mélodies, selon les enseignements des demandes de brevets ci-dessus.

Dans une réalisation particulière, le mécanisme de sonnerie 100 comporte une came de sélection de mélodie 101 qui est agencée pour coopérer avec au moins un levier de première mélodie 103 et un levier de deuxième mélodie 104, qui sont tous deux agencés pour coopérer avec un sélecteur de mélodie 106 agencé pour commander différentes levées 107 de manœuvre de marteaux de sonnerie. Ce levier de première mélodie 103 et ce levier de deuxième mélodie 104 comportent chacun un bec intermédiaire de palpage 1030, 1040, qui est agencé pour parcourir la périphérie 1011 de la came de sélection de mélodie 101. Cette dernière comporte un pion 1010 pilotant une fourchette 1050 d'un palpeur de sélection de mélodie 105, dont un premier doigt 1051 suit le pourtour 1021 d'une came de sélection de mélodie par mode 102 dont la position angulaire est commandée directement ou indirectement par le sélecteur de mode 96, et comportant un deuxième doigt 1052 de limitation de course. La came de sélection de mélodie par mode 102 est, plus particulièrement, dans le même plan que la came de sélection de mélodie 101.

Dans le premier mode de réalisation, la bascule de petite sonnerie interagit avec la goupille 97, tel que visible sur les figures 1 à 11.

Plus particulièrement, le sélecteur de mode 96 est agencé pour commander la position angulaire d'un secteur cranté 1020, visible sur la figure 17, solidaire en pivotement de la came de sélection de mélodie par mode 102, lequel secteur cranté 1020 est maintenu en position par un sautoir et/ou un ressort de maintien.

Plus particulièrement, le mécanisme sélecteur de mode 9 comporte un organe de manipulation unique, accessible à l'utilisateur, constituant le sélecteur de mode 96 et agencé pour commander aussi ladite sélection d'une sonnerie et/ou d'un jeu de timbres.

Le mécanisme de sonnerie 100 selon la deuxième variante comporte, de façon similaire, au moins un levier de première mélodie 103 et un levier de deuxième mélodie 104, qui sont tous deux agencés pour coopérer avec un sélecteur de mélodie 106 agencé pour commander différentes levées 107 de manœuvre de marteaux de sonnerie, le levier de première mélodie 103 et le levier de deuxième mélodie 104 comportant chacun un bec intermédiaire de palpage 1030, 1040, parcourant la périphérie, respectivement d'une première came 114 de gestion de la première mélodie, et d'une deuxième came 115 de gestion de la deuxième mélodie.

Plus particulièrement, la commande de sélection de mode et de mélodie est effectuée ici par un mobile de commande 110, qui comporte, empilées l'une sur l'autre, plusieurs cames, dont une première came 111, 90, comporte des crans 112, 93, pour son positionnement angulaire et son maintien par un sautoir 116, 91, à ressort de maintien, visible sur la figure 21, et permettant la gestion des modes de petite sonnerie, grande sonnerie, silence, par son contour périphérique 113, que suit un bec 1090 que comporte un isolateur de sonnerie au passage 109, agencé pour interdire toute interférence entre une répétition minutes, quand le mécanisme de sonnerie 100 comporte un mécanisme de répétition minutes, et une sonnerie au passage.

Plus particulièrement, tel que représenté sur les figures, au niveau inférieur une première came 111 est similaire à la came 90 présentée plus haut, et comporte des crans 112 pour sautoir, et une gestion des modes petite sonnerie, grande sonnerie, silence, par son contour périphérique 113, que suit un bec 1090 que comporte un isolateur de sonnerie au passage 109, agencé pour interdire toute interférence entre une répétition minutes et une sonnerie au passage.

Ce mobile de commande 110 est extrêmement compact, est d'encombrement en hauteur moindre que le mobile de sonnerie 2.

Selon la variante d'exécution, le mécanisme sélecteur de mode 9 comporte au moins une première came 90, 111, ou un secteur cranté 1020, qui peut comporter autant de positions particulières que de modes attribuables au mécanisme de sonnerie, ou qui comporte des positions propres à seulement certains de ces modes.

Plus particulièrement, la première came 90, 111, ou le secteur cranté 1020, comporte des encoches 93, 94, 95, correspondant chacune à un des modes sélectionnables. Plus particulièrement encore, ces encoches correspondent à des crans d'amplitude variable, nécessitant un effort croissant dans un des deux sens de manœuvre. Plus particulièrement, un cran particulier, au centre ou au voisinage du centre, est plus important que ceux d'extrémité, de façon à assurer une sécurité en évitant à l'utilisateur de passer inopinément d'un mode de sonnerie à un autre.

Dans une variante, le mécanisme sélecteur de mode 9 comporte au moins une came de mélodie 101, 114, 115, qui est agencée pour différencier le jeu de différentes mélodies, et/ou le jeu de différents timbres.
Plus particulièrement, le mécanisme sélecteur de mode 9 comporte au moins une came 90, 111, comportant de multiples crans pour différencier des mélodies et/ou des timbres affectés à chaque mode de sonnerie.

Avantageusement, le mécanisme de sonnerie 100 est apte à fonctionner selon au moins deux modes de sonnerie distincts dont un mode silence.

On voit que ces différentes variantes utilisent beaucoup de composants communs, ce qui allège le coût de production, toujours élevé pour des grandes complications.

L'invention procure donc la possibilité de créer une grande variété de jeux de sonneries différenciées, soit commandées par le mouvement 200 de la montre ou de la pièce d'horlogerie pour sonner au passage, par exemple jour/nuit, AM/PM, jour férié hebdomadaire, ou autre, soit commandées par l'utilisateur selon ses goûts.

L'invention concerne encore une montre 1000 comportant un mouvement 200 comportant une sortie 3 de déclenchement de sonnerie au passage par le mouvement, ce mouvement 200 étant agencé pour entraîner au moins un mobile de référence 1, et la montre 1000 comporte au moins un tel mécanisme de sonnerie 100.

L'invention concerne encore une pièce d'horlogerie 2000 comportant un mouvement 200 comportant une sortie 3 de déclenchement de sonnerie au passage par le mouvement, ce mouvement 200 étant agencé pour entraîner au moins un mobile de référence 1, et la pièce d'horlogerie 2000 comporte au moins un tel mécanisme de sonnerie 100.

## Revendications

1. Mécanisme de sonnerie (100) pour montre (1000) ou pièce d'horlogerie (2000) comportant un mouvement (200), ledit mécanisme de sonnerie (100) étant apte à fonctionner au passage selon au moins deux modes de sonnerie distincts, et sur au moins deux jeux de timbres distincts, ledit mécanisme de sonnerie (100) comportant un mécanisme sélecteur de mode (9) combiné avec un mécanisme sélecteur de mélodie ou de jeu de timbres, ledit mécanisme sélecteur de mode (9) comportant un sélecteur de mode (96) accessible à l'utilisateur pour lui permettre de choisir le mode de sonnerie à utiliser, et au moins un moyen de sélection de mélodie ou de jeu de timbres commandé par ledit mouvement (200) pour une sonnerie au passage, et/ou accessible à l'utilisateur pour la sélection d'une mélodie ou d'un jeu de timbres, pour l'exécution des sonneries au passage ou pour la répétition minutes quand ledit mécanisme de sonnerie (100) comporte un mécanisme de répétition minutes, ledit mécanisme de sonnerie (100) comportant au moins un dit moyen de sélection de mélodie ou de jeu de timbres (103 ; 104) distinct dudit sélecteur de mode (96), ledit mécanisme de sonnerie (100) comportant une came de sélection de mélodie (101), qui est agencée pour coopérer avec au moins un levier de première mélodie (103) et un levier de deuxième mélodie (104), qui sont tous deux agencés pour coopérer avec un sélecteur de mélodie (106) agencé pour commander différentes levées (107) de manœuvre de marteaux de sonnerie, ledit levier de première mélodie (103) et ledit levier de deuxième mélodie (104) comportant chacun un bec intermédiaire de palpage (1030; 1040) agencé pour parcourir la périphérie (1011) de ladite came de sélection de mélodie (101),
**caractérisé en ce que** ladite came de sélection de mélodie (101) comporte un pion (1010) pilotant une fourchette (1050) d'un palpeur de sélection de mélodie (105), dont un premier doigt (1051) suit le pourtour (1021) d'une came de sélection de mélodie par mode (102), dont la position angulaire est commandée directement ou indirectement par ledit sélecteur de mode (96), et dont un deuxième doigt (1052) est agencé pour limiter la course d'une bascule de petite sonnerie (108).

2. Mécanisme de sonnerie (100) selon la revendication 1, **caractérisé en ce que** ladite came de sélection de mélodie par mode (102) est coplanaire avec ladite came de sélection de mélodie 101.

3. Mécanisme de sonnerie (100) selon la revendication 1 ou 2, **caractérisé en ce que** ledit palpeur de sélection de mélodie (105) comporte un deuxième doigt (1052) agencé pour limiter la course d'une bascule de petite sonnerie (108) que comporte ledit mécanisme de sonnerie (100).

4. Mécanisme de sonnerie (100) selon l'une des revendications 1 à 3, **caractérisé en ce que** ledit sélecteur de mode (96) est agencé pour commander la position angulaire d'un secteur cranté (1020) solidaire en pivotement de ladite came de sélection de mélodie par mode (102), lequel secteur cranté (1020) est maintenu en position par un sautoir et/ou un ressort de maintien.

5. Mécanisme de sonnerie (100) selon la revendication 1, **caractérisé en ce que** ledit mécanisme sélecteur de mode (9) comporte un organe de manipulation unique, accessible à l'utilisateur, constituant ledit sélecteur de mode (96) et agencé pour commander aussi ladite sélection d'une sonnerie et/ou d'un jeu de timbres.

6. Mécanisme de sonnerie (100) selon la revendication 5, **caractérisé en ce que** ledit mécanisme de sonnerie (100) comporte au moins un levier de première mélodie (103) et un levier de deuxième mélodie (104), qui sont tous deux agencés pour coopérer avec un sélecteur de mélodie (106) agencé pour commander différentes levées (107) de manœuvre de marteaux de sonnerie, ledit levier de première mélodie (103) et ledit levier de deuxième mélodie (104) comportant chacun un bec intermédiaire de palpage (1030 ; 1040) parcourant la périphérie, respectivement d'une première came (114) de gestion de la première mélodie, et d'une deuxième came (115) de gestion de la deuxième mélodie.

7. Mécanisme de sonnerie (100) selon la revendication 5 ou 6, **caractérisé en ce que** la commande de sélection de mode et de mélodie est effectuée par un mobile de commande (110), qui comporte, empilées l'une sur l'autre, plusieurs cames, dont une première came (111, 90) comporte des crans (112, 93) pour son positionnement angulaire et son maintien par un sautoir (116, 96) à ressort de maintien, et permettant la gestion des modes de petite sonnerie, grande sonnerie, silence, par son contour périphérique (113), que suit un bec (1090) que comporte un isolateur de sonnerie au passage (109), agencé pour interdire toute interférence entre une répétition minutes, quand ledit mécanisme de sonnerie (100) comporte un mécanisme de répétition minutes, et une sonnerie au passage.

8. Mécanisme de sonnerie (100) selon l'une des revendications 1 à 7, **caractérisé en ce que** ledit mécanisme sélecteur de mode (9) comporte au moins une première came (90, 111) ou un secteur cranté (1020), qui peut comporter autant de positions particulières que de modes attribuables au mécanisme de sonnerie, ou qui comporte des positions propres à seulement certains de ces modes.

9. Mécanisme de sonnerie (100) selon la revendication 8, **caractérisé en ce que** ladite première came (90, 111) ou ledit secteur cranté (1020), comporte des encoches (93 ; 94 ; 95) correspondant chacune à un des modes sélectionnables.

10. Mécanisme de sonnerie (100) selon la revendication 9, **caractérisé en ce que** lesdites encoches correspondent à des crans d'amplitude variable, nécessitant un effort croissant dans un des deux sens de manœuvre.

11. Mécanisme de sonnerie (100) selon la revendication 10, **caractérisé en ce qu'**un cran particulier, au centre ou au voisinage du centre, est plus important que ceux d'extrémité, de façon à assurer une sécurité en évitant à l'utilisateur de passer inopinément d'un mode de sonnerie à un autre.

12. Mécanisme de sonnerie (100) selon l'une des revendications 1 à 11, **caractérisé en ce que** ledit mécanisme sélecteur de mode (9) comporte au moins une came de mélodie (101, 114, 115), agencée pour différencier le jeu de différentes mélodies, et/ou le jeu de différents timbres.

13. Mécanisme de sonnerie (100) selon l'une des revendications 1 à 12, **caractérisé en ce que** ledit mécanisme sélecteur de mode (9) comporte au moins une dite came (90, 111) comportant de multiples crans pour différencier des mélodies et/ou des timbres affectés à chaque mode de sonnerie.

14. Mécanisme de sonnerie (100) selon l'une des revendications 1 à 13, **caractérisé en ce que** ledit mécanisme de sonnerie (100) est apte à fonctionner selon au moins deux modes de sonnerie distincts dont un mode silence.

15. Montre (1000) comportant un mouvement (200) comportant une sortie (3) de déclenchement de sonnerie au passage par le mouvement, ledit mouvement (200) étant agencé pour entraîner au moins un mobile de référence (1), et ladite montre (1000) comportant au moins un dit mécanisme de sonnerie (100) selon l'une des revendications 1 à 14.

16. Pièce d'horlogerie (2000) comportant un mouvement (200) comportant une sortie (3) de déclenchement de sonnerie au passage par le mouvement, ledit mouvement (200) étant agencé pour entraîner au moins un mobile de référence (1), et ladite pièce d'horlogerie (2000) comportant au moins un dit mécanisme de sonnerie (100) selon l'une des revendications 1 à 14.

## Patentansprüche

1. Schlagwerkmechanismus (100) für Armbanduhr (1000) oder Uhr (2000), aufweisend ein Uhrwerk (200), wobei der Schlagwerkmechanismus (100) imstande ist, beim Passieren gemäß mindestens zwei unterschiedlichen Schlagwerksmodi und auf mindestens zwei unterschiedlichen Tonfedersätzen zu arbeiten, wobei der Schlagwerkmechanismus (100) einen Moduswahlschaltermechanismus (9) aufweist, der mit einem Melodie- oder Tonfedersatzwahlschalter kombiniert ist, wobei der Moduswahlschaltermechanismus (9) einen Moduswahlschalter (96) aufweist, der für einen Benutzer zugänglich ist, um diesem zu erlauben, den zu verwendenden Schlagwerkmodus auszuwählen, und mindestens ein von dem Uhrwerk (200) für einen Stundenschlag gesteuertes und/oder für den Benutzer für die Auswahl einer Melodie oder eines Tonfedersatzes für die Ausführung der Stundenschläge oder für die Minutenrepetition, wenn der Schlagwerkmechanismus (100) einen Minutenrepetitionsmechanismus aufweist, zugängliches Melodie- oder Tonfedersatzauswahlmittel, wobei der Schlagwerkmechanismus (100) mindestens ein Melodie- oder Tonfedersatzauswahlmittel (103; 104) aufweist, das sich von dem Moduswahlschalter (96) unterscheidet, wobei der Schlagwerkmechanismus (100) eine Melodiewahlkurvenscheibe (101) aufweist, die eingerichtet ist, um mit mindestens einem Hebel einer ersten Melodie (103) und einem Hebel einer zweiten Melodie (104) zusammenzuwirken, die beide eingerichtet sind, um mit einem Melodiewahlschalter (106) zusammenzuwirken, der eingerichtet ist, um verschiedene Betätigungshebungen (107) von Schlagwerkshämmern zu steuern, wobei sowohl der Hebel einer ersten Melodie (103) und der Hebel einer zweiten Melodie (104) einen zwischengestellten Tastschnabel (1030; 1040) aufweist, der eingerichtet sind, um über den Umfang (1011) der Melodiewahlkurvenscheibe (101) zu laufen, **dadurch gekennzeichnet, dass** die Melodiewahlkurvenscheibe (101) einen Stift (1010) aufweist, der eine Gabel (1050) eines Melodiewahltasters (105) steuert, dessen erster Finger (1051) dem Umfang (1021) einer Modus-Melodiewahlkurvenscheibe (102) folgt, deren Winkelposition direkt oder indirekt vom Moduswahlschalter (96) gesteuert wird, und dessen zweiter Finger (1052) eingerichtet ist, um den Weg einer Wippe eines kleinen Schlagwerks (108) zu begrenzen.

2. Schlagwerkmechanismus (100) nach Anspruch 1, **dadurch gekennzeichnet, dass** die Modus-Melodiewahlkurvenscheibe (102) mit der Melodiewahlkurvenscheibe (101) koplanar ist.

3. Schlagwerkmechanismus (100) nach Anspruch 1 oder 2, **dadurch gekennzeichnet, dass** der Melodiewahltasters (105) einen zweiten Finger (1052) aufweist, der eingerichtet ist, um den Weg einer Wippe eines kleinen Schlagwerks (108) zu begrenzen, die der Schlagwerkmechanismus (100) aufweist.

4. Schlagwerkmechanismus (100) nach einem der Ansprüche 1 bis 3, **dadurch gekennzeichnet, dass** der Moduswahlschalter (96) einrichtet ist, um die Winkelposition eines Rastensektors (1020) zu steuern, der mit der Modus-Melodiewahlkurvenscheibe (102) drehend fest verbunden ist, wobei der Rastensektor (1020) von einer Hebelfeder und/oder einer Haltefeder in Position gehalten wird.

5. Schlagwerkmechanismus (100) nach Anspruch 1, **dadurch gekennzeichnet, dass** der Moduswahlschaltermechanismus (9) ein einziges, für den Benutzer zugängliches Bedienorgan aufweist, das den Moduswahlschalter (96) bildet und eingerichtet ist, um auch die Wahl eines Schlagwerks und/oder eines Tonfedersatzes zu steuern.

6. Schlagwerkmechanismus (100) nach Anspruch 5, **dadurch gekennzeichnet, dass** der Schlagwerkmechanismus (100) mindestens eine Hebel einer ersten Melodie (103) und einen Hebel einer zweiten Melodie (104) aufweist, die beide eingerichtet sind, um mit einem Melodiewahlschalter (106) zusammenzuwirken, der eingerichtet ist, um verschiedene Betätigungshebungen (107) von Schlagwerkshämmern zu steuern, wobei sowohl der Hebel einer ersten Melodie (103) als auch der Hebel einer zweiten Melodie (104) einen zwischengestellten Tastschnabel (1030; 1040) aufweisen, der über den Umfang jeweils einer ersten Kurvenscheibe (114) zur Verwaltung der ersten Melodie und einer zweiten Kurvenscheibe (115) zur Verwaltung der zweiten Melodie läuft.

7. Schlagwerkmechanismus (100) nach Anspruch 5 oder 6, **dadurch gekennzeichnet, dass** die Modus- und Melodiewahlsteuerung durch ein Steuerdrehteil (110) durchgeführt wird, das mehrere aufeinandergestapelte Kurvenscheiben aufweist, von denen eine erste Kurvenscheibe (111, 90) Rasten (112, 93) für ihre Winkelpositionierung und ihren Halt durch eine Hebelfeder (116, 96) mit Haltefeder aufweist, und die Verwaltung der Modi kleines Schlagwerk, großes Schlagwerk, Ruhe durch ihre periphere Kontur (113) erlaubt, der ein Schnabel (1090) folgt, der einen Stundenschlag-Isolator (109) aufweist, der eingerichtet ist, um jede Interferenz zwischen einer Minutenrepetition, wenn der Schlagwerkmechanismus (100) einen Minutenrepetitionsmechanismus aufweist, und einem Stundenschlag zu unterbinden.

8. Schlagwerkmechanismus (100) nach einem der Ansprüche 1 bis 7, **dadurch gekennzeichnet, dass** der Moduswahlschaltermechanismus (9) mindestens eine erste Kurvenscheibe (90, 111) oder einen Rastensektor (1020) aufweist, der so viele besondere Positionen wie dem Schlagwerkmechanismus zuordenbare Modi aufweist oder der Positionen aufweist, die nur für einige dieser Modi spezifisch sind.

9. Schlagwerkmechanismus (100) nach Anspruch 8, **dadurch gekennzeichnet, dass** die erste Kurvenscheibe (90, 111) oder der Rastensektor (1020) Kerben (93; 94; 95) aufweist, von denen jede einem der wählbaren Modi entspricht.

10. Schlagwerkmechanismus (100) nach Anspruch 9, **dadurch gekennzeichnet, dass** die Kerben Rasten mit variabler Amplitude entsprechen, die eine zunehmende Kraft in einer der zwei Bedienrichtungen benötigen.

11. Schlagwerkmechanismus (100) nach Anspruch 10, **dadurch gekennzeichnet, dass** eine besondere Raste im Zentrum oder in der Nähe des Zentrums größer als die am Ende ist, um eine Sicherheit zu geben, indem vermieden wird, dass ein Benutzer unabsichtlich von einem Schlagwerkmodus in einen anderen wechselt.

12. Schlagwerkmechanismus (100) nach einem der Ansprüche 1 bis 11, **dadurch gekennzeichnet, dass** der Moduswahlschaltermechanismus (9) mindestens eine Melodiekurvenscheibe (101, 114, 115) aufweist, die eingerichtet ist, um den Satz verschiedener Melodien und/oder den Satz verschiedener Klänge zu differenzieren.

13. Schlagwerkmechanismus (100) nach einem der Ansprüche 1 bis 12, **dadurch gekennzeichnet, dass** der Moduswahlschaltermechanismus (9) mindestens eine Kurvenscheibe (90, 111) aufweist, die viele Rasten aufweist, um Melodien und/oder Klänge zu differenzieren, die jedem Schlagwerkmodus zugewiesen sind.

14. Schlagwerkmechanismus (100) nach einem der Ansprüche 1 bis 13, **dadurch gekennzeichnet, dass** der Schlagwerkmechanismus (100) imstande ist, gemäß mindestens zwei unterschiedlichen Schlagwerksmodi, davon ein Ruhemodus, zu arbeiten.

15. Armbanduhr (1000), aufweisend ein Uhrwerk (200), das eine durch das Uhrwerk auslösbare Stundenschlag-Ausgabe (3) aufweist, wobei das Uhrwerk (200) eingerichtet ist, um mindestens ein Referenzdrehteil (1) anzutreiben, und wobei die Armbanduhr (1000) mindestens einen Schlagwerkmechanismus (100) nach einem der Ansprüche 1 bis 14 aufweist.

16. Uhr (2000), aufweisend ein Uhrwerk (200), das eine durch das Uhrwerk auslösbare Stundenschlag-Ausgabe (3) aufweist, wobei das Uhrwerk (200) eingerichtet ist, um mindestens ein Referenzdrehteil (1) anzutreiben, und wobei die Uhr (2000) mindestens einen Schlagwerkmechanismus (100) nach einem der Ansprüche 1 bis 14 aufweist.

## Claims

1. Striking mechanism (100) for a watch (1000) or timepiece (2000) including a movement (200), said striking mechanism (100) being capable of operation in at least two distinct passing strike modes, and on at least two distinct sets of gongs, said striking mechanism (100) including a mode selector mechanism (9) combined with a mechanism for selecting a tune or set of gongs, said mode selector mechanism (9) including a user-accessible mode selector (96) allowing the user to choose which strike mode to use, and at least one means for selecting a tune or set of gongs controlled by said movement (200) for a passing strike, and/or accessible to the user for the selection of a tune or of a set of gongs, for performing passing strike functions or for the minute repeater function when said striking mechanism (100) includes a minute repeater mechanism, said striking mechanism (100) including at least one said means for selecting a tune or set of gongs (103; 104) distinct from said mode selector (96), **characterized in that** said striking mechanism (100) including a tune selector cam (101), which is arranged to cooperate with at least a first tune lever (103) and a second tune lever (104), which are both arranged to cooperate with a tune selector (106) arranged to control different trips (107) for operating strike hammers, said first tune lever (103) and said second tune lever (104) each including an intermediate feeler beak (1030; 1040) arranged to move over the periphery (1011) of said tune selector cam (101), **characterized in that** said tune selector cam (101) includes a pin (1010) driving a fork (1050) of a tune selection feeler arm (105), a first finger (1051) of which follows the periphery (1021) of a tune-selection-by-mode cam (102), whose angular position is directly or indirectly controlled by said mode selector (96), and a second finger (1052) of which is arranged to limit the travel of a *petite sonnerie* lever (108).

2. Striking mechanism (100) according to claim 1, **characterized in that** said tune-selection-by-mode cam (102) is coplanar with said tune selector cam (101).

3. Striking mechanism (100) according to claim 1 or 2, **characterized in that** said tune selection feeler arm (105) includes a second finger (1052) arranged to limit the travel of a *petite sonnerie* lever (108) comprised in said striking mechanism (100).

4. Striking mechanism (100) according to any of claims 1 to 3, **characterized in that** said mode selector (96) is arranged to control the angular position of a notched sector (1020) that pivots integrally with said tune-selection-by-mode cam (102), which notched sector (1020) is held in position by a jumper and/or a holding spring.

5. Striking mechanism (100) according to claim 1, **characterized in that** said mode selector mechanism (9) includes a single operating member, accessible to the user, forming said mode selector (96) and arranged to also control said selection of a striking function and/or a set of gongs.

6. Striking mechanism (100) according to claim 5, **characterized in that** said striking mechanism (100) includes at least a first tune lever (103) and a second tune lever (104), which are both arranged to cooperate with a tune selector (106) arranged to control different trips (107) for operating strike hammers, said first tune lever (103) and said second tune lever (104) each including an intermediate feeler beak (1030; 1040) moving over the periphery, respectively of a first cam (114) controlling the first tune, and of a second cam (115) controlling the second tune.

7. Striking mechanism (100) according to claim 5 or 6, **characterized in that** control of mode and tune selection is achieved via a control wheel set (110), which includes several cams, stacked one on top of the other, a first cam (111, 90) of which includes notches (112, 93) for the angular positioning and holding thereof by a jumper (116, 96) with a holding spring, and for controlling the *petite sonnerie, grande sonnerie* and silent modes, via its peripheral contour (113), which is followed by a beak (1090) comprised in a passing strike isolator (109), arranged to prevent any interference between a minute repeater function, when said striking mechanism (100) includes a minute repeater mechanism, and a passing strike function.

8. Striking mechanism (100) according to any of claims 1 to 7, **characterized in that** said mode selector mechanism (9) includes at least a first cam (90, 111) or a notched sector (1020), which can have as many specific positions as there are designated modes of the striking mechanism, or which has positions specific to only some of said modes.

9. Striking mechanism (100) according to claim 8, **characterized in that** said first cam (90, 111) or said notched sector (1020) includes notched portions (93; 94; 95) each corresponding to one of the selectable modes.

10. Striking mechanism (100) according to claim 9, **characterized in that** said notched portions are notches of variable size, requiring increasing force in one of the two directions of operation.

11. Striking mechanism (100) according to claim 10, **characterized in that** one particular notch, at the centre or close to the centre, is larger than the end notches, so as to ensure safety by preventing the user from inadvertently changing from one strike mode to another.

12. Striking mechanism (100) according to any of claims 1 to 11, **characterized in that** said mode selector mechanism (9) includes at least one tune cam (101, 114, 115) arranged to differentiate between the set of different tunes and/or the set of different gongs.

13. Striking mechanism (100) according to any of claims 1 to 12, **characterized in that** said mode selector mechanism (9) includes at least one said cam (90, 111) including multiple notches for differentiating between tunes and/or gongs assigned to each strike mode.

14. Striking mechanism (100) according to any of claims 1 to 13, **characterized in that** said striking mechanism (100) is capable of operation in at least two distinct strike modes including a silent mode.

15. Watch (1000) comprising a movement (200) including an output (3) for releasing a passing strike function by the movement, said movement (200) being arranged to drive at least one reference wheel set (1), and said watch (1000) including at least one said striking mechanism (100) according to any of claims 1 to 14.

16. Timepiece (2000) comprising a movement (200) including an output (3) for releasing a passing strike function by the movement, said movement (200) being arranged to drive at least one reference wheel set (1), and said timepiece (2000) including at least one said striking mechanism (100) according to any of claims 1 to 14.
